# EUROPÄISCHE PATENTSCHRIFT

(11) **EP 0 931 871 B1**
(45) Veröffentlichungstag und Bekanntmachung des Hinweises auf die Patenterteilung: **25.09.2002**
(21) Anmeldenummer: 99101156.0
(22) Anmeldetag: 21.01.1999
(51) Int. Cl.: D06F 57/08

(54) **Wäschetrocknungsgestell**
Clothes drying rack
Séchoir à linge

(30) Priorität: 22.01.1998 DE 19802275
(43) Veröffentlichungstag der Anmeldung: 28.07.1999
(73) Patentinhaber: Hailo-Werk Rudolf Loh GmbH & Co. KG, D-35708 Haiger-Flammersbach (DE)
(72) Erfinder: MÜLLER, Wolfgang Thilo, 57076 Siegen (DE)
(74) Vertreter: Fritz, Edmund Lothar, Dipl.-Chem.

(56) Entgegenhaltungen:
- EP-A- 0 274 360
- EP-A- 0 563 026
- WO-A-91/03188
- DE-A- 2 719 771
- DE-A- 19 635 478

## Beschreibung

Die vorliegende Erfindung betrifft ein zusammenlegbares Wäschetrocknungsgestell gemäß dem Oberbegriff des Anspruchs 1.

Ein derartiges Wäschetrocknungsgestell ist aus der DE 27 19 771 A bekannt. Die Gelenke sind dort im Prinzip beabstandete Doppelplatten aus Metall, an denen die Standbeine, die Streben des Hauptrahmens und die Seitenrahmen übereinander mit Nieten oder Schrauben befestigt sind. Dadurch haben die Gelenke eine relativ große Ausdehnung in der Höhe.

Die Aufgabe der Erfindung besteht darin, ein Wäschetrocknungsgestell der im Oberbegriff des Anspruchs 1 genannten Art zu schaffen, bei dem das Gelenk geringere Abmessungen aufweist.

Diese Aufgabe wird mit den Merkmalen des Anspruchs 1 gelöst.

Erfindungsgemäß sind zwischen den ersten Gelenkteilen zweite Gelenkteile um eine obere Gelenkachse schwenkbar geführt und das mit den zweiten Gelenkteilen verbundene Standbein ist um eine zweite Gelenkachse schwenkbar mit den ersten Gelenkteilen verbunden.

Durch das Anordnen der Gelenkstellen für das Standbein und gegebenenfalls die Seitenrahmenstrebe übereinander wird in der Breite Platz gespart, so dass der gewonnene Platz von anderen Elementen des Wäschetrocknungsgestells, beispielsweise von einem Rollo, eingenommen werden kann. Ferner kann erreicht werden, dass sich beim Zusammenlegen des Wäschetrocknungsgestells die Seitenrahmen glatt auf den Hauptrahmen und die Standbeine glatt unter den Hauptrahmen legen. Ferner legt sich der gelenknahe Schenkel des Winkelstücks nach Aufklappen des Wäschetrocknungsgestells gegen das obere Ende des Standbeins, so dass dieses Standbein blockiert wird und damit das Wäschetrocknungsgestell eine größere Standsicherheit gewinnt.

Vorteilhafte Weiterbildungen der Erfindung sehen zum Beispiel vor, dass der Standbeinendabschnitt in eine Flachstange ausläuft, dass das gelenknahe Ende des Winkelstücks einen Schlitz aufweist, in dem die Flachstange mittels eines Gelenkstifts drehbar gelagert ist, und dass die Stärke des Winkelstücks so bemessen ist, daß dieses an den Abstand der Platten angepaßt ist. Dadurch werden das Winkelstück und damit der Seitenrahmen exakt zwischen der Platte geführt, so daß die Stabilität des Seitenrahmens erhöht wird.

Gemäß einer weiteren Ausbildung der Erfindung sind die Platten scheibenförmig ausgebildet, so daß sich die Platten an die runde Form eines an einer Schmalseite des Hauptrahmens angeordneten Rollos anpassen lassen.

Gemäß einer weiteren Ausbildung der Erfindung weist die innere Scheibe auf ihrer Innenseite Mittel zur Aufnahme eines Rollos und einer rohrförmigen Rolloabdeckung auf. Bei Bedarf kann dann ein Rollo mit einer Abdeckung oder auch nur die Abdeckung eingesetzt werden.

Wenn nach einer weiteren Ausbildung der Erfindung der Durchmesser der Scheiben dem Außendurchmesser der Rolloabdeckung entspricht, entsteht ein glatter Übergang zwischen Platten und Rolloabdeckung.

Gemäß einer weiteren Ausbildung der Erfindung sind an mindestens einer Platte und am Winkelstück Rastmittel angeordnet, die eine Verriegelung des Winkelstücks an der Platte im aufgeklappten Zustand des betreffenden Seitenrahmens bewirken. Dadurch kann gleichzeitig auch die Blockierung des Standbeins verstärkt werden.

Eine weitere Ausbildung der Erfindung sieht vor, daß die innere Platte an ihrem Umfang eine Rastnase aufweist, hinter der ein zwischen zwei Winkelstücken verlaufender Trocknungsstab einrastbar ist. Auf diese Weise wird ein bereits vorhandenes Element, der Trocknungsstab, als Rastmittel ausgenutzt.

Die Unteransprüche betreffen weitere bevorzugte Ausgestaltungen der Erfindung. Weitere Vorteile der Erfindung ergeben sich aus der nachfolgenden Detailbeschreibung.

Im folgenden wird die vorliegende Erfindung anhand eines Ausführungsbeispiels unter Bezugnahme auf die beiliegenden Zeichnungen näher beschrieben. Dabei zeigen
- Fig. 1: eine perspektivische Ansicht eines aufgeklappten Wäschetrocknungsgestells mit den Gelenken gemäß der Erfindung;
- Fig. 2: eine perspektivische Ansicht des Wäschetrocknungsgestells der Fig. 1 mit zugeklapptem Seitenrahmen;
- Fig. 3: eine vergrößerte, perspektivische Ansicht des in Fig. 1 durch einen Kreis markierten Gelenks;
- Fig. 4: eine vergrößerte, perspektivische Ansicht des in Fig. 2 durch einen Kreis markierten Gelenks;
- Fig. 4a: eine weitere Ansicht des in Fig. 4 dargestellten Gelenks bei eingeklapptem Standbein;
- Fig. 5: eine vergrößerte, perspektivische Ansicht eines Eckverbindungsstücks des Hauptrahmens mit den Gelenkplatten gemäß der Erfindung;
- Figuren 6 und 7: zwei verschiedene perspektivische Ansichten des Winkelstücks des Gelenks und
- Fig. 8: eine Draufsicht auf die Innenseite der inneren Platte des Gelenks.

In Fig. 1 ist ein Wäschetrocknungsgestell dargestellt, das im wesentlichen aus einem horizontalen, rechteckförmigen Hauptrahmen 1, vier an den Ecken des Hauptrahmens 1 angeordneten Gelenken 2-5, zwei in den Gelenken 2, 3 bzw. 4, 5 und an den Schmalseiten des Hauptrahmens 1 angelenkten Seitenrahmen 6, 7 und vier in den genannte Gelenken angelenkten Standbeinen 8-11 besteht, von denen jeweils zwei durch einen Fußbügel 12 bzw. 13 verbunden sind. Zwischen den Querholmen des Hauptrahmens 1 können eine Anzahl Trocknungsstäbe angeordnet sein, von denen die äußersten, wie der Trocknungsstab 14, fest und die übrigen, wie der exemplarisch gezeigte Trockenstab 15, in Querrichtung des Hauptrahmens 1 verschiebbar sein können. An den Seitenrahmen 6, 7 sind eine Anzahl Trocknungsstäbe befestigt, die in Querrichtung mit festen Abständen verlaufen. Ferner ist an einer Schmalseite des Hauptrahmens 1 ein (nicht sichtbares) Rollo mit einer rohrförmigen Rolloabdeckung 16 und an der anderen Schmalseite eine ebensolche Abdeckung 17 angeordnet. Die Fig. 1 stellt das Wäschetrocknungsgestell in voll aufgeklapptem Zustand dar.

In Fig. 2 ist dasselbe Wäschetrocknungsgestell mit zusammengeklappten Seitenrahmen 6, 7 dargestellt. Auf diese Seitenrahmen können Wäschestücke zum Trocknen gelegt werden.

In Fig. 3 ist das in Fig. 1 gezeigte Gelenk 2 vergrößert dargestellt. Ein Eckverbindungsstück ist mit rechtwinklig zueinander stehenden Bohrungen versehen, in denen ein Querholm 21 und ein Längsholm 22 befestigt sind. Diese Holme sind als Aluminium- oder Stahlrohre ausgebildet. An der Oberseite und Unterseite des Eckverbindungsstücks 20 ist jeweils ein hakenförmiges Glied 23 bzw. 24 integriert mit diesem Stück angeordnet. Diese Glieder dienen zum Halten der nicht dargestellten Leiste der Rollobahn, wobei das Glied 23 dann benutzt werden würde, wenn das in Fig. 3 dargestellte Gelenk als Gelenk 5 (Fig. 1) verwendet wird. Ferner ist mit dem Eckverbindungsstück 20 ein Auge 25 einstückig verbunden, das zur Aufnahme eines äußersten Trocknungsstabs (14) des Hauptrahmens dient.

Mit dem Eckverbindungsstück 20 sind zwei parallele Platten 26, 27 einstückig verbunden, die den Hauptrahmen in Längsrichtung verlängern und scheibenförmig ausgebildet sind. Die äußere Platte 26 ist mit einer Bohrung 28 versehen, die unter dem Niveau des Hauptrahmens liegt. Mit der Bohrung 28 fluchten entsprechende, in Fig. 3 nicht sichtbare Bohrungen im Standbein 8 und in der Platte 27. Durch alle diese Bohrungen wird ein hier nicht dargestellter Gelenkstift geschoben, so daß das Standbein 8 zwischen den Platten 26, 27 drehbar ist. Das Standbein 8 läuft, wie durch gestrichelte Linien dargestellt ist, in eine Flachstange 29 aus und legt sich mit einem oberhalb der Bohrung 28 liegenden Endabschnitt in der in Fig. 3 gezeigten Lage an das Eckverbindungsstück 20 an. In der anderen Endlage, nämlich bei zusammengeklapptem Gestell, legt sich das Standbein 8 glatt unter den Hauptrahmen. Die Platte 26 weist ferner eine weitere Bohrung 30 auf, die symmetrisch zur Bohrung 28 angeordnet ist und durch die ein Gelenkstift geschoben wird, wenn das in Fig. 3 dargestellte Gelenk als Gelenk 5 (Fig. 1) verwendet werden würde.

Zwischen den Platten 26, 27 ist ein Winkelstück 31 eingepaßt, das zwei winklig zueinander stehende Schenkel 32, 33 aufweist. Der Schenkel 32 weist an seinem Ende einen Schlitz 34 auf, in dem die Flachstange 29 geführt wird. Im Endbereich dieser Flachstange und des Schenkels 32 sind Bohrungen vorgesehen, in die ein Gelenkstift 35 geschoben ist. Dadurch ist das Winkelstück 31 mit dem Standbein 8 drehbar verbunden. In einem die beiden Schenkel 32, 33 verbindenden Brückenteil ist eine Bohrung 36 vorgesehen, in der ein Trocknungsstab 37 befestigt ist. Dieser Trocknungsstab ist mit seinem anderen Ende in einer entsprechenden Bohrung des Gelenks 3 (Fig. 1) befestigt. Am Umfang der Platte 27 ist ein Rastkörper 38 mit einer innenliegenden Rastnase vorgesehen, hinter der der Trocknungsstab 37 einrastbar ist. Der Schenkel 33 ist rohrförmig ausgebildet und nimmt eine Strebe 39 des Seitenrahmens 6 auf. Mit diesem Schenkel ist ein Querstift 40 einstückig verbunden, der als Transportsicherung in die Bohrung 30 im zusammengelegten Zustand eingreift. Schließlich ist die einen Längsschlitz aufweisende, rohrförmige Rolloabdeckung 16 gezeigt, die am Ende in einem ringförmigen Absatz der Platte 27 liegt, wie später noch näher erläutert wird.

In dem in Fig. 3 dargestellten Zustand des Gelenks liegt der Schenkel 32 in nicht sichtbarer Weise am Standbein 8 an, so daß das Gewicht des Seitenrahmens 6 (und der daran hängenden Wäsche) das Standbein 8 blockiert. Dadurch wird das Wäschetrocknungsgestell standsicher. Durch die Einrastung des Trocknungsstabs 37 in den Rastkörper 38 wird diese Standsicherheit noch erhöht.

In Fig. 4 ist das Gelenk in demjenigen Zustand wie in Fig. 2 gezeigt, in dem der Seitenrahmen 6 geschlossen ist. Der Schenkel 33 weist dabei zum Inneren des Hauptrahmens. In diesem ersten Schließzustand ist der Seitenrahmen 6 zum Inneren des Hauptrahmens, wie Fig. 2 besser erkennen läßt, geneigt, so daß die Gefahr des Abrutschens der darauf abgelegten Wäsche geringer ist. Die beiden Seitenrahmen 6, 7 können mit einer Klammer 41 verbunden werden, so daß die Standbeine (auch das Standbein 8 in Fig. 4) blockiert sind. In einem in Fig. 4a gezeigten, zweiten Schließzustand des Seitenrahmens 6, bei dem das Standbein 8 glatt an der Unterseite des Hauptrahmens anliegt, liegt auch der Seitenrahmen 6 glatt an der Oberseite des Hauptrahmens an, so daß das Wäschetrocknungsgestell eng zusammenlegbar ist. In Fig. 4 ist auch eine an die Rundung des Standbeins 8 angepaßte Fläche 42 des Schenkels 32 erkennbar, die an diesem Standbein bei geöffnetem Seitenrahmen 6 anliegt und dieses Standbein blockieren würde. Ferner ist aus Fig. 4 die Ausbildung des Rastkörpers 38 erkennbar, der symmetrisch mit zwei gegenüberliegenden Rastnasen 43, 44 ausgebildet ist. Das Gelenk ist damit in Verbindung mit den Bohrungen 28, 30 und den Gliedern 23, 24 derart ausgebildet, daß es an allen vier Ecken des Hauptrahmens eingesetzt werden kann. Das bedeutet einen fertigungstechnischen Vorteil.

Fig. 4a zeigt den Zustand mit eingeklapptem Standbein 8, wobei man erkennt, daß das Standbein 8 um die Achse 28 geschwenkt ist und dabei der um die Achse 35 gelenkig mit dem Standbein verbundene Seitenrahmen 6 mitschwenkt.

In Fig. 5 ist das Eckverbindungsstück 20 mit den beiden Platten 26, 27 allein gezeigt. Aus dieser Figur sind auch die Anschlagflächen 45 erkennbar, die zum Anschlag des Standbeins (8) dienen. Ferner ist der ringförmige Absatz 46 zur Halterung der Rolloabdeckung erkennbar. Diese Rolloabdeckung besteht vorzugsweise aus einem flexiblen Kunststoff und wird von seiner Schlitzseite seitlich auf den Absatz 46 aufgepreßt.

In den Figuren 6 und 7 ist das Winkelstück 31 allein dargestellt. Der Schenkel 32 besteht aus zwei parallelen Seitenwänden 47, 48, die jeweils am Ende mit einer Backe 49 beziehungsweise 50 versehen sind. Zwischen diesen Backen ist der Schlitz 34 zur Aufnahme der Flachstange 29 angeordnet. Dieser Schlitz erstreckt sich, wie aus Fig. 7 erkennbar ist, auch in den Brückenteil 51.

In der in Fig. 8 dargestellten Draufsicht auf die Innenseite der Platte 27 und des Eckverbindungsstücks 20 sind die Mittel zur Halterung des Rollos und der Rolloabdeckung erkennbar. Etwas außermittig ist in der Platte 27 eine Aufnahmehülse 52 für die Rollowelle angeordnet. Die Aufnahmehülsen 52-54 sind durch Verstärkungsrippen, wie die Rippen 55, stabilisiert. Ferner ist der Absatz 46 erkennbar, der zur Aufnahme der Rolloabdeckung dient. Wenn diese Rolloabdeckung montiert ist, schließt sie vorzugsweise bündig mit dem Außenumfang der Platte 27 ab.

## Patentansprüche

1. Wäschetrocknungsgestell mit einem Hauptrahmen (1), mit Standbeinen (8, 9 10, 11), die mit dem Hauptrahmen über Gelenke (2, 3, 4, 5) verbunden sind und mit Seitenrahmen (6, 7), die über die gleichen Gelenke mit Hauptrahmen und Standbeinen verbunden sind, wobei Hauptrahmen und Seitenrahmen Trocknungsstäbe oder Wäscheleinen (14, 15) für die Wäschetrocknung aufweisen, wobei die Gelenke erste Gelenkteile (20, 26, 27) umfassen mit etwa plattenförmigen Anformungen (26, 27) , wobei diese ersten Gelenkteile (20, 26, 27) mit Teilen des Hauptrahmens (21, 22) verbindbar sind, **dadurch gekennzeichnet, dass** zwischen den plattenförmigen Anformungen (26, 27) der ersten Gelenkteilen (20, 26, 27) zweite Gelenkteile (31, 32, 33) um eine obere Gelenkachse (35) schwenkbar geführt sind und dass das mit den zweiten Gelenkteilen (31, 32, 33) verbundene Standbein (8) um eine zweite Gelenkachse (28) schwenkbar mit den ersten Gelenkteilen (20, 26, 27) verbunden ist.

2. Wäschetrocknungsständer nach Anspruch 1, **dadurch gekennzeichnet, dass** die die plattenförmigen Anformungen (26, 27) der ersten Gelenkteile (20, 26, 27) an einem Eckverbindungsstück (20) angeformt sind, das Aufnahmen für die Verbindung eines Längsholms (22) und eines Querholms (21) des Hauptrahmens (1) über Eck aufweist.

3. Wäschetrocknungsgestell nach Anspruch 1 oder 2, **dadurch gekennzeichnet, dass** die zweiten Gelenkteile ein Winkelstück (31) umfassen, dessen einer Schenkel (32) zwischen den plattenförmigen Anformungen (26, 27) der ersten Gelenkteilen (20, 26, 27) geführt ist und dessen zweiter Schenkel (33) als rohrförmige Aufnahme für eine Strebe (39) eines Seitenrahmens (6) ausgebildet ist.

4. Wäschetrocknungsständer nach einem der Ansprüche 1 bis 3, **dadurch gekennzeichnet, dass** die Gelenkachse (28) des Standbeins (8) unterhalb des Hauptrahmens (1) angeordnet ist.

5. Wäschetrocknungsgestell nach einem der Ansprüche 1 bis 4, **dadurch gekennzeichnet, dass** das Standbein (8) an seinem oberen Ende in einer Flachstange (29) ausläuft, die in einem Schlitz (34) des Winkelstücks (31) gelenkig geführt ist.

6. Wäschetrocknungsgestell nach einem der Ansprüche 1 bis 5, **dadurch gekennzeichnet, dass** die Gelenkachse (35) durch den Schenkel (32) des Winkelstücks (31) einerseits geht und durch die am oberen Ende des Standbeins (8) angeformte Flachstange (29) andererseits.

7. Wäschetrocknungsgestell nach einem der Ansprüche 1 bis 6, **dadurch gekennzeichnet, dass** bei ausgeklapptem Seitenrahmen (6) der Schenkel (32) des Winkelstücks (31) am Standbein (8) anliegt und dadurch das Standbein blockiert wird.

8. Wäschetrocknungsgestell nach einem der Ansprüche 1 bis 7, **dadurch gekennzeichnet, dass** bei eingeklapptem Standbein (8) dieses parallel unter dem Hauptrahmen (1) liegt.

9. Wäschetrocknungsgestell nach einem der Ansprüche 1 bis 8, **dadurch gekennzeichnet, dass** an einem ersten Gelenkteil (27) ein Rastkörper (38) angeformt ist, hinter den ein in Querrichtung verlaufender Trocknungsstab (37) einrastbar ist.

10. Wäschetrocknungsgestell nach einem der Ansprüche 1 bis 9, **dadurch gekennzeichnet, dass** an einem Schenkel (33) des Winkelstücks (31) vorzugsweise ein Querstift (40) angebracht ist zur Transportsicherung, geeignet in eine Aufnahme oder Bohrung (30) eines der Gelenkteile (26) bei eingeklapptem Standbein einzugreifen.

11. Wäschetrocknungsgestell nach einem der Ansprüche 1 bis 10, **dadurch gekennzeichnet, dass** an dem Schenkel (32) des Winkelstücks (31) unterseitig eine der Rundung des Standbeins (8) angepaßte Fläche (42) vorgesehen ist, die bei geöffnetem Seitenrahmen (6) am Standbein (8) anliegt.

12. Wäschetrocknungsgestell nach einem der Ansprüche 1 bis 11, **dadurch gekennzeichnet, dass** der Rastkörper (38) zwei etwa symmetrisch gegenüberliegende Rastnasen (43, 44), aufweist und dass die plattenförmigen Anformungen (26, 27) der ersten Gelenkteile (20, 26, 27) je zwei zu einer waagerechten Mittelebene symmetrisch angeordnete Bohrungen (28, 30) aufweisen für die gelenkige Verbindung des Standbeins (8) mit dem Eckverbindungsstück (20).

13. Wäschetrocknungsgestell nach einem der Ansprüche 1 bis 12, **dadurch gekennzeichnet, dass** am Eckverbindungsstück (20) Anschlagflächen (45) für das Standbein (8) gebildet sind.

14. Wäschetrocknungsgestell nach einem der Ansprüche 1 bis 13, **dadurch gekennzeichnet, dass** am Eckverbindungsstück (20) ein ringförmiger Absatz (46) zur Halterung einer Rolloabdeckung angebracht ist.

15. Wäschetrocknungsgestell nach einem der Ansprüche 1 bis 14, **dadurch gekennzeichnet, dass** ein Schenkel (32) des Winkelstücks (31) zwei parallele Seitenwände (47, 48) aufweist, die jeweils endseitig mit einer Backe (49, 50) versehen sind.

16. Wäschetrocknungsgestell nach einem der Ansprüche 1 bis 15, **dadurch gekennzeichnet, dass** das Winkelstück (31) einen die beiden Schenkel (32, 33) etwa rechtwinklig verbindenden Brückenteil (51) aufweist.

17. Wäschetrocknungsgestell nach einem der Ansprüche 1 bis 16, **dadurch gekennzeichnet, dass** am Eckverbindungsstück (20) Mittel zur Halterung eines Rollos vorgesehen sind sowie vorzugsweise eine Aufnahmehülse (52) für eine Rollowelle.

## Claims

1. Laundry-drying rack having a main frame (1), having standing legs (8, 9, 10, 11), which are connected to the main frame via articulations (2, 3, 4, 5), and having side frames (6, 7), which are connected to the main frame and standing legs via the same articulations, the main frame and side frames having drying bars or washing lines (14, 15) for drying the laundry, the articulations comprising first articulation parts (20, 26, 27) with approximately plate-like integrally formed portions (26, 27), and it being possible for said first articulation parts (20, 26, 27) to be connected to parts of the main frame (21, 22), **characterized in that**, between the plate-like integrally formed portions (26, 27) of the first articulation parts (20, 26, 27), second articulation parts (31, 32, 33) are guided such that they can be pivoted about a top articulation pin (35), and **in that** the standing leg (8), which is connected to the second articulation parts (31, 32, 33), is connected to the first articulation parts (20, 26, 27) such that it can be pivoted via a second articulation pin (28).

2. Laundry-drying rack according to Claim 1, **characterized in that** the plate-like integrally formed portions (26, 27) of the first articulation parts (20, 26, 27) are integrally formed on a corner connection element (20) which has mounts for connecting a longitudinal member (22) and a transverse member (21) of the main frame (1) at a corner.

3. Laundry-drying rack according to Claim 1 or 2, **characterized in that** the second articulation parts comprise an angled element (31), of which one leg (32) is guided between the plate-like integrally formed portions (26, 27) of the first articulation parts (20, 26, 27) and the second leg (33) is designed as a tubular mount for a strut (39) of a side frame (6).

4. Laundry-drying rack according to one of Claims 1 to 3, **characterized in that** the articulation pin (28) of the standing leg (8) is arranged beneath the main frame (1).

5. Laundry-drying rack according to one of Claims 1 to 4, **characterized in that**, at its top end, the standing leg (8) terminates in a flat rod (29) which is guided in an articulated manner in a slot (34) of the angled element (31).

6. Laundry-drying rack according to one of Claims 1 to 5, **characterized in that** the articulation pin (35) passes through the leg (32) of the angled element (31), on the one hand, and through the flat rod (29), which is integrally formed at the top end of the standing leg (8), on the other hand.

7. Laundry-drying rack according to one of Claims 1 to 6, **characterized in that**, with the side frame (6) swung out, the leg (32) of the angled element (31) butts against the standing leg (8) and the standing leg is thus blocked.

8. Laundry-drying rack according to one of Claims 1 to 7, **characterized in that**, with the standing leg (8) swung in, the latter lies parallel beneath the main frame (1).

9. Laundry-drying rack according to one of Claims 1 to 8, **characterized in that** a latching body (38) is integrally formed on a first articulation part (27), it being possible for a transversely running drying bar (37) to be latched in behind said latching body.

10. Laundry-drying rack according to one of Claims 1 to 9, **characterized in that** preferably a transverse pin (40) is fitted on one leg (33) of the angled element (31), for securing purposes during transportation, such that it engages suitably in a mount or bore (30) of one of the articulation parts (26) when the standing leg is swung in.

11. Laundry-drying rack according to one of Claims 1 to 10, **characterized in that** provided on the underside of the leg (32) of the angled element (31) is a surface (42) which is adapted to the rounding of the standing leg (8) and, with the side frame (6) open, butts against the standing leg (8).

12. Laundry-drying rack according to one of Claims 1 to 11, **characterized in that** the latching body (38) has two approximately symmetrically opposite latching noses (43, 44), and **in that** the plate-like integrally formed portions (26, 27) of the first articulation parts (20, 26, 27) each have two bores (28, 30), arranged symmetrically in relation to a horizontal centre plane, for the articulated connection of the standing leg (8) to the corner connection element (20).

13. Laundry-drying rack according to one of Claims 1 to 12, **characterized in that** stop surfaces (45) for the standing leg (8) are formed on the corner connection element (20).

14. Laundry-drying rack according to one of Claims 1 to 13, **characterized in that** an annular shoulder (46) for securing a roller-blind covering is fitted on the corner connection element (20).

15. Laundry-drying rack according to one of Claims 1 to 14, **characterized in that** one leg (32) of the angled element (31) has two parallel side walls (47, 48), which are each provided with a jaw (49, 50) at the end.

16. Laundry-drying rack according to one of Claims 1 to 15, **characterized in that** the angled element (31) has a bridge part (51) connecting the two legs (32, 33) approximately at right angles.

17. Laundry-drying rack according to one of Claims 1 to 16, **characterized in that** provided on the corner connection element (20) are means for securing a roller blind and also preferably an accommodating sleeve (52) for a roller-blind shaft.

## Revendications

1. Séchoir à linge avec un cadre principal (1), des montants (8, 9, 10, 11) qui sont connectés au cadre principal par des articulations (2, 3, 4, 5) et avec des cadres latéraux (6, 7) qui sont connectés par les mêmes articulations au cadre principal et aux montants, le cadre principal et les cadres latéraux présentant des barres de séchage ou des cordes à linge (14, 15) pour le séchage du linge, les articulations comprenant des premières parties d'articulation (20, 26, 27) avec des parties moulées (26, 27) approximativement en forme de plaque, ces premières parties d'articulation (20, 26, 27) pouvant être connectées à des parties du cadre principal (21, 22), **caractérisé en ce qu'**entre les parties moulées (26, 27) en forme de plaque des premières parties d'articulation (20, 26, 27), des deuxièmes parties d'articulation (31, 32, 33) sont guidées de manière pivotante autour d'un axe d'articulation supérieur (35) et **en ce que** le montant (8) connecté aux deuxièmes parties d'articulation (31, 32, 33) est connecté aux premières parties d'articulation (20, 26, 27) de manière pivotante autour d'un deuxième axe d'articulation (28).

2. Séchoir à linge selon la revendication 1, **caractérisé en ce que** les parties moulées (26, 27) en forme de plaque des premières parties d'articulation (20, 26, 27) sont moulées sur une pièce de connexion angulaire (20) qui présente des logements pour la connexion en coin d'un longeron longitudinal (22) et d'un longeron transversal (21) du cadre principal (1).

3. Séchoir à linge selon la revendication 1 ou 2, **caractérisé en ce que** les deuxièmes parties d'articulation comprennent une pièce angulaire (31) dont une branche (32) est guidée entre les parties moulées (26, 27) en forme de plaque des premières parties d'articulation (20, 26, 27) et dont la deuxième branche (33) est réalisée sous la forme d'un logement tubulaire pour un renfort (39) d'un cadre latéral (6).

4. Séchoir à linge selon l'une quelconque des revendications 1 à 3, **caractérisé en ce que** l'axe d'articulation (28) du montant (8) est disposé en dessous du cadre principal (1).

5. Séchoir à linge selon l'une quelconque des revendications 1 à 4, **caractérisé en ce que** le montant (8) se prolonge à son extrémité supérieure par une tige aplatie (29) qui est guidée de manière articulée dans une fente (34) de la pièce angulaire (31).

6. Séchoir à linge selon l'une quelconque des revendications 1 à 5, **caractérisé en ce que** l'axe d'articulation (35) passe d'une part par la branche (32) de la pièce angulaire (31) et d'autre part par la tige aplatie (29) formée à l'extrémité supérieure du montant (8).

7. Séchoir à linge selon l'une quelconque des revendications 1 à 6, **caractérisé en ce que** lorsque le cadre latéral (6) est déployé, la branche (32) de la pièce angulaire (31) s'applique contre le montant (8) et de ce fait le montant est bloqué.

8. Séchoir à linge selon l'une quelconque des revendications 1 à 7, **caractérisé en ce que** lorsque le montant (8) est rabattu, il se trouve sous le cadre principal (1) parallèlement à celui-ci.

9. Séchoir à linge selon l'une quelconque des revendications 1 à 8, **caractérisé en ce qu'**un corps d'encliquetage (38) est formé sur une première partie d'articulation (27), derrière lequel une barre de séchage (37) s'étendant dans la direction transversale peut être encliquetée.

10. Séchoir à linge selon l'une quelconque des revendications 1 à 9, **caractérisé en ce que**, de préférence une broche transversale (40) est montée sur une branche (33) de la pièce angulaire (31) en vue de la fixation pour le transport, pour venir en prise de manière appropriée dans un logement ou un alésage (30) de l'une des parties d'articulation (26) lorsque le montant est rabattu.

11. Séchoir à linge selon l'une quelconque des revendications 1 à 10, **caractérisé en ce qu'**il est prévu sur la branche (32) de la pièce angulaire (31) du côté inférieur, une surface (42) adaptée à l'arrondi du montant (8), qui s'applique contre le montant (8) lorsque le cadre latéral (6) est ouvert.

12. Séchoir à linge selon l'une quelconque des revendications 1 à 11, **caractérisé en ce que** le corps d'encliquetage (38) présente deux nez d'encliquetage (43, 44) approximativement symétriquement en regard, et **en ce que** les parties moulées (26, 27) en forme de plaque des premières parties d'articulation (20, 26, 27) présentent chacune deux alésages (28, 30) disposés symétriquement par rapport à un plan médian horizontal, pour la connexion articulée du montant (8) à la pièce de connexion angulaire (20).

13. Séchoir à linge selon l'une quelconque des revendications 1 à 12, **caractérisé en ce que** des faces de butée (45) pour le montant (8) sont formées sur la pièce de connexion angulaire (20).

14. Séchoir à linge selon l'une quelconque des revendications 1 à 13, **caractérisé en ce qu'**un retrait annulaire (46) est monté sur la pièce de connexion angulaire (20) pour la fixation d'une couverture de rouleau.

15. Séchoir à linge selon l'une quelconque des revendications 1 à 14, **caractérisé en ce qu'**une branche (32) de la pièce angulaire (31) présente deux parois latérales parallèles (47, 48) qui sont chacune pourvues d'une mâchoire (49, 50) à leur extrémité.

16. Séchoir à linge selon l'une quelconque des revendications 1 à 15, **caractérisé en ce que** la pièce angulaire (31) présente une partie de pont (51) connectant les deux branches (32, 33) approximativement à angle droit.

17. Séchoir à linge selon l'une quelconque des revendications 1 à 16, **caractérisé en ce que** des moyens de fixation d'un rouleau sont prévus sur la pièce de connexion angulaire (20), ainsi que de préférence une gaine de logement (52) pour un arbre de rouleau.
